# EUROPÄISCHE PATENTSCHRIFT

(11) **EP 0 889 149 B1**
(45) Veröffentlichungstag und Bekanntmachung des Hinweises auf die Patenterteilung: **26.08.2009**
(21) Anmeldenummer: 98110962.2
(22) Anmeldetag: 16.06.1998
(51) Int. Cl.: D01H 7/32

(54) **Flyerflügel**
Flyer wing
Ailette

(30) Priorität: 30.06.1997 DE 19727799
(43) Veröffentlichungstag der Anmeldung: 07.01.1999
(73) Patentinhaber: Holz Fabrik für Textilmaschinen-Zubehör e.K., 71334 Waiblingen (DE)
(72) Erfinder: Weeger, Hans-Peter, 73110 Hattenhofen (DE); Hummel, Jörg, 73061 Ebersbach (DE); Schönfelder, Hans-Jürgen, 71334 Waiblingen (DE)
(74) Vertreter: Viering, Jentschura & Partner

(56) Entgegenhaltungen:
- DE-A- 3 004 165
- DE-A- 19 543 716
- DE-C- 965 478
- FR-A- 1 300 290

## Beschreibung

Die Erfindung betrifft einen Flyerflügel für eine Vorspinnmaschine, mit einem an einem Flügelarm schwenkbar angeordneten, aus Preßfingerstange und Preßfingerarm mit Preßfingerblatt bestehenden Preßfinger, dessen Schwenkachse im Zentrum der Verbindung des Preßfingers mit dem Flügelarm liegt und um die Spulenmitte mit einem vorgegebenen Radius (R) drehbar ist, wobei die Preßfingerstange außerhalb des Radius (R) liegt, an der der Preßfingerarm angeordnet ist, und die Preßfingerstange von quer zur Schwenkachse auf die Preßfingerstange einwirkenden Befestigungselementen beaufschlagbar ist, und der Preßfinger in eine abgeschwenkte Lage bringbar ist.

Im Zuge der fortschreitenden Automatisierung im Vorspinnbereich werden an die Gestaltung der Flyerflügel samt Preßfinger immer neue Anforderungen gestellt, zumal die Vielfalt der automatischen Spulenwechsel ständig erweitert wird. Spulenwechsel können erfolgen, indem z.B. die Spulenbank mit den in Spulenlagerungen stehenden Vollspulen abgesenkt und damit aus dem Bereich der Flügel ausgefahren werden, um die Vollspulen anschließend mit einem in Höhe der Spulenbank in die Vorspinnmaschine einfahrenden Spulenaufnahmesystem, die Vollspulen an ihren freien Hülsenende ergreifend, aus der Maschine zu entnehmen.

Um zu gewährleisten, daß der Preßfinger nach dem Einfahren von Leerhülsen mit seinem Preßfingerblatt auch tatsächlich an der Hülsenoberfläche anliegt, ist z.B. aus der DE-PS 30 04 165 bekannt, daß innerhalb des den Preßfinger lagernden Flügelarms im Bereich eines an sich bekannten, darin gelagerten Vorgarnrohres ein Zylinderraum ist, in dem eine an einem Ende mit dem Flügelarm und am anderen Ende mit dem Vorgarnrohr verbundene, dieses umgebende zylindrische Torsionsfeder angeordnet ist. Diese Feder bewirkt ein Andrücken des Preßfingers an die Wickelhülse. Nachteilig bei dieser Lösung ist, daß durch die Feder beim Bewinden der Hülsen mit Vorgarn ein stetiger Anpreßdruck auf die Hülse bzw. das aufgewundene Vorgarn vorhanden ist, der sich mit zunehmenden Spulendurchmesser negativ auf die Spulenbildung und das aufgewundene Material auswirken kann. Außerdem sind an die Gestaltung des Preßfingers und des Preßfingerblattes besondere Anforderungen gestellt. Es müssen spezielle Abweiskufen und Anschläge vorgesehen werden, um einen automatischen Spulenwechsel überhaupt zu ermöglichen.

Aus der DE 195 43 716 A1 sind Flyerflügel für eine Vorspinnmaschinen bekannt, die einen aus Preßfingerstange und Preßfingerarm mit Preßfingerblatt bestehenden Preßfinger aufweisen. Die außerhalb einer Schwenkachse liegende Preßfingerstange kann von quer zur Schwenkachse mittels auf die Preßfingerstange einwirkenden Betätigungselementen geschwenkt werden, so daß der Preßfinger in eine abgeschwenkte Lage schwenkbar ist und in dieser Lage gehalten werden kann. Dabei wird der Preßfinger soweit ausgeschwenkt, daß die Vollspulen aus dem Rotationsbereich der Flügel entnommen werden können. Um das Zurückklappen der Preßfinger zum automatischen Anspinnen zu ermöglichen, müssen am Flügelarm Anschläge so vorgesehen sein, daß der Schwerpunkt des an dem jeweiligen Anschlag anliegenden Preßfingers so liegt, daß ein Heranschwenken des Preßfingers beim Anspinnen an die Spule gewährleistet ist.

Bei den bekannten Vorrichtungen, die ein weites Öffnen des Preßfingers erfordern, entsteht oft das Problem, daß beim Anspinnvorgang die Preßfinger in ihrer abgeschwenkten Lage verbleiben. Die Ursachen dafür liegen vorallem darin, daß die Anschläge am Flügelarm als starre Anschläge ausgeführt sind. Durch hartes Positionieren der Preßfinger in speziell dieser Stellung erfolgt ein Verschleiß der sich berührenden Bauteile und damit eine Veränderung der abgeschwenkten Lage des Preßfingers im Laufe des Maschinenbetriebes. In Folge dieser Abnutzung liegt der Schwerpunkt des Preßfingers mit der Zeit so ungünstig, daß beim Anspinnvorgang kein sofortiges Heranklappen der Preßfinger in die Anspinnposition erfolgt. Die unweigerliche Folge ist, daß aufgrund des geringen Flügelabstandes (Diagonalabstand der Teilung) vorallem bei großen Spulenformaten, die Preßfinger ineinandergreifen und dadurch zerstört werden.

Die Aufgabe der Erfindung besteht darin, einen Flyerflügel der eingangs beschriebenen Art so weiterzubilden, daß ein weites Öffnen des Preßfingers für den Spulenwechsel ermöglicht wird und der Preßfinger für den automatischen Anspinnvorgang selbsttätig an die Leerhülse geführt wird, ohne den Preßfinger durch einen Anpreßdruck an die Hülse bzw. Spule zu belasten.

Diese Aufgabe wird erfindungsgemäß dadurch gelöst, daß am Flügelarm wenigstens ein Federelement vorgesehen ist, dessen Federkraft auf den Preßfinger nur in einem Schwenkbereich desselben wirkt, in dem das Preßfingerblatt außerhalb des maximalen Spulenumfangs ist. Die Federkraft des Federelementes wirkt erst dann auf den Preßfinger, wenn das Preßfingerblatt von der maximal bewickelten Spule abgehoben bzw. abgeschwenkt wird. In dem Betriebszustand der Vorspinnmaschine, im dem die Spulenbewicklung mit maximalem Spulenumfang beendet ist und der automatische Spulenwechsel beginnen kann, liegt das Preßfingerblatt noch federunbelastet auf der Spulenoberfläche. Um die Spule aus dem Rotationsbereich des Flügels entnehmen zu können, muß der Preßfinger in eine zur Spulenentnahme geeignete Position beweget werden. Dazu wird die Preßfingerstange mittels Betätigungselementen beaufschlagt und entgegen der Federkraft des Federelementes um ihre Schwenkachse geschwenkt, so daß das an der Spule anliegende Preßfingerblatt vom Spulenumfang bzw. der Spulenoberfläche abgeschwenkt wird. Wird die Preßfingerstange von den Betätigungselementen freigegeben, bewirkt die Federkraft des Federelementes ein Zurückschenken des Preßfingers in die Position, die dem Anliegen des Preßfingerblattes am maximalen Spulenumfang entspricht. Damit ist der Preßfinger aufgrund seines in der Preßfingerstange liegenden Schwerpunktes in einer Lage, die ein sofortiges Heranschwenken des Preßfingers an die Spulenhülse beim Anspinnvorgang gewährleistet. Gleichzeitig wird mit dem erfindungsgemäßen Flyerflügel erreicht, daß die Spule während des Bewicklungsvorganges nicht durch zusätzlichen Preßfingerdruck ungünstig belastet wird.

Die Erfindung wird anhand von beispielgebenden Ausführungsformen erläutert, die aus der Zeichnung wenigstens schematisch ersichtlich sind. In der Zeichnung zeigen:
- Fig. 1: eine schematische Ansicht eines Flyerflügels mit aus Preßfingerstange und Preßfingerarm mit Preßfingerblatt bestehenden Preßfinger;
- Fig. 2: eine schematische Seitenansicht auf den Flügelarm 1 nach Fig. 1;
- Fig. 3: eine schematische Unteransicht auf die Spule und Flügelarme;
- Fig. 4: einen Flügelarm mit Preßfinger, oberhalb des Klemmstückes geschnitten;
- Fig. 5: eine Befestigung des Haltestabes an der unteren Befestigungsöse;
- Fig. 6: ein Klemmstück mit integriertem Federelement.

In Fig. 1 ist ein Spinnflügel für eine Vorspinnmaschine schematisch gezeigt, welcher einen Vorgarn (nicht dargestellt) führenden Flügelarm 1 und einen Gegengewichtsflügelarm 2 aufweist. Am Flügelarm 1 ist der aus Preßfingerstange 4 und Preßfingerarm 5 mit Preßfingerblatt 6 bestehende Preßfinger 3 schwenkbar angeordnet. Die Schwenkachse 7 liegt im Zentrum der Verbindung des Preßfingers 3 mit dem Flügelarm 1 und ist um die Spulenmitte 16 mit einem vorgegebenen Radius R drehbar, wobei die Preßfingerstange 4 außerhalb der Schwenkachse 7 liegt. Preßfinger 3 und Flügelarm 1 weisen je Befestigungsösen 8, 9 auf, durch die zum Verbinden des Preßfingers 3 und des Flügelarmes 1 ein Haltestab 12 geführt ist. Der Haltestab 12 weist an seinem einen Ende eine Befestigungslasche 11 auf, mit der der Haltestab 12 an der unteren Befestigungsöse 8 des Flügelarmes 1 verdrehsicher gehalten ist. Das andere Ende des Haltestabes 12 mündet in einem auf der obersten Befestigungsöse 8 des Flügelarmes 1 aufliegenden Klemmstück 10 und ist in diesem fest eingeklemmt bzw. eingespannt. Um die Verbindung zwischen dem Flügelarm 1 und dem Preßfinger 3 herzustellen, wird der Haltestab 12 zunächst durch die unteren Befestigungsösen 8, 9, anschließend durch eine z.B. Kunststoffhülse 13 und dann durch die oberen Befestigungsösen 8, 9 gesteckt. Nachdem der Haltestab 12 mit seiner Befestigungslasche 11 an der gewünschten Stelle an der unteren Befestigungsöse 8 festgelegt ist, wird auf das obere Ende des Haltestabes 12 das Klemmstück 10 aufgesetzt und mittels Madenschrauben (nicht gezeigt) in dem Klemmstück 10 verklemmt.

Wie auch aus Fig. 2 ersichtlich ist, schließt sich an die als Gegengewicht fungierende Preßfingerstange 4 unterhalb des Flügelarmes 1 der gekrümmte Preßfingerarm 5 mit Preßfingerblatt 6 an. Das obere Ende der Preßfingerstange 4 weist eine auf das Klemmstück 10 weisende Krümmung auf. Wird der Preßfinger durch auf die Preßfingerstange 4 einwirkende Betätigungselemente (nicht gezeigt) gedreht und somit geöffnet, schlägt das obere gekrümmte Ende der Preßfingerstange 4 an das Klemmstück 10 an, das in einem Abstand A von einem Anschlag 14 am Flügelarm 1 angeordnet ist. Befindet sich der Preßfinger 3 in dieser Position, liegt der Schwerpunkt des Preßfingers 3 noch außerhalb des Radius R.

Alternativ zu der Krümmung am oberen Ende der Preßfingerstange 4 kann an der Preßfingerstange 4 ein von dieser abstehender Anschlag z.B. angeschweißt sein, der an das Klemmstück 10 anschlägt bzw. gegen dieses drückt, wenn der Preßfinger 3 gedreht wird.

In Fig. 3 sind drei verschiedene Preßfingerstellungen dargestellt, die während des Maschinenlaufes auftreten. Als Position 1 ist die Anspinnlage bezeichnet, bei der der Preßfinger 3 derart nach innen geschwenkt ist, daß das Preßfingerblatt 6 an der Leerhülse 15 anliegt. Mit zunehmender Spulenbewicklung wird der Preßfinger 3 samt Preßfingerarm 5 und Preßfingerblatt 6 nach außen bewegt und befindet sich nach vollendeter Spulenbewicklung mit maximalen Spulenumfang in der Position 2. Dabei liegt das Preßfingerblatt 6 allein dadurch an der Spulenoberfläche an, weil sich der Schwerpunkt des Preßfinger 3 noch immer außerhalb der Radius R befindet. Der Preßfinger 3 ist durch keine zusätzlichen Federelemente an die Spule angedrückt, da dies die Qualität des aufgewundenen Vorgarnes negativ beeinflussen kann. Um die Spule bei z.B. der Ausführungsform, bei der die Spulen am Mittelzapfen des Flügel hängen, aus dem Rotationsbereich des Flügels entnehmen zu können, muß der Preßfinger 3 soweit geschwenkt werden, daß sich der Preßfingerarm 5 wenigstens zwischen Position 2 und Position 3, vorzugsweise aber in Position 3 befindet, d.h. die äußerste Kante des Preßfingerblattes 6 befindet sich wenigstens außerhalb des maximalen Spulenumfangbereiches bzw. liegt auf einer Linie mit der Innenseite des Flügelarmes 1. Wird die Preßfingerstange 4 durch Betätigungsmittel (nicht gezeigt) beaufschlagt, wird der Preßfingerarm 5 in die Position 3 bewegt. Zwischen Position 2 und Position 3 schlägt der Preßfinger 3 mit seiner oberen Krümmung zunächst an dem Klemmstück 10 an, Fig. 2. In diesem Moment befindet sich der Schwerpunkt des Preßfingers 3 immer noch außerhalb des Radius R. Um dann endgültig in die Position 3 zu gelangen, drückt das an dem Klemmstück 10 (Fig. 2) anliegende Ende der Preßfingerstange 4 gegen das Klemmstück 10 und verdreht dieses um den Abstand A unter Tordieren des Haltestabes 12 (Fig. 2). Erst in dieser Position 3 befindet sich der Schwerpunkt des Preßfingers 3 innerhalb des Radius R. Nur in dem Schwenkbereich, in dem sich der Schwerpunkt des Preßfingers 3 innerhalb des Radius R befindet bzw. das Preßfingerblatt 6 außerhalb des maximalen Spulenumfanges ist, wirkt die Federkraft, die aus der Torsion des Haltestabes 12 resultiert, auf den Preßfinger 3. Wird der Preßfinger 3 von den Betätigungselementen (nicht gezeigt) entlastet, wird der Preßfinger 3 durch das von dem Haltestab 12 zurückgedrehte Klemmstück 10 zurück in die Position 2 gedrückt und befindet sich somit in einer Lage, in der sich der Preßfinger 3 beim automatischen Anspinnen aufgrund seines Schwerpunktes bei einsetzender Flügeldrehbewegung durch die Fliehkraft selbsttätig in Anspinnposition bewegt.

In Fig. 4 ist der Preßfinger 3 in der bereits beschriebenen Position 2 dargestellt. Der Flügelarm 1 ist oberhalb des Klemmstückes 10 geschnitten. Aus dieser schematischen Darstellung ist ersichtlich, daß das obere gekrümmte Ende der Preßfingerstange 4 einen Abstand C zu dem auf der oberen Befestigungsöse 8 des Flügelarmes 1 aufliegenden Klemmstück 10 aufweist. Wird der Preßfinger 3 in Pfeilrichtung B beaufschlagt, wird der Preßfinger 3 um die Achse 7 geschwenkt und das gekrümmte Ende der Preßfingerstange 4 wird auf das Klemmstück 10 zubewegt, bis das Ende der Preßfingerstange 4 an dem Klemmstück 10 anliegt. Bei weiterem Öffnen des Preßfingers 3 drückt dann das Ende der Preßfingerstange 4 derart gegen das Klemmstück 10, daß es durch Tordieren des eingeklemmten Haltestabes 12 verdreht wird. Dabei bestimmt der Abstand A den Verdrehweg des Klemmstücks 10 und damit den federbelasteten Einschwenkweg des Preßfingers 3.

In Fig. 5 ist die Befestigung des Haltestabes 12 vergrößert dargestellt. Das untere Ende des Haltestabes 12 weist eine U-förmig gebogene Befestigungslasche 11 auf, die an der unteren Befestigungsöse 8 des Flügelarmes geschoben ist und dadurch der Haltestab 12 drehfest gehalten ist. Bei der Ausführungsform, bei der das Klemmstück 10 ohne Abstand A an dem Anschlag des Flügelarmes 1 anliegt, wird die Befestigungslasche derart angeordnet (nicht gezeigt), daß beim Schwenken des Preßfingers 3 der Preßfingerarm 5 an die Befestigungslasche 11 anschlägt (Position 2), und sobald der Preßfinger 3 in einen Bereich gedreht wird (Position 3), in dem der Schwerpunkt des Preßfingers 3 innerhalb des Radius R liegt bzw. das Preßfingerblatt 6 außerhalb des maximalen Spulenumfanges ist, die Befestigungslasche 11 durch Tordieren des Haltestabes 12 verdreht wird.

Eine andere Ausführungsform des Anschlagteiles 18 bzw. des Klemmstückes ist in Fig. 6 gezeigt. Bei dieser Ausführung weist das Anschlagteil 18 ein Federelement 17 auf und wird ohne Abstand A auf der oberen Befestigungsöse am dem Flügelarm 1 angeordnet. Bis zum Anschlag des oberen Endes des Preßfingerarmes 4 an das Federelement 17 liegt der Schwerpunkt des Preßfingers 3 außerhalb des Radius R. Erst wenn der Preßfinger 3 entgegen der Federkraft des Federelementes 17 gegen das Federelement 17 gedrückt wird, gelangt der Schwerpunkt des Preßfingers 3 nach innerhalb des Radius R. Das Federelement 17 in Fig. 6 ist eine in einer Buchse federgelagerte Kugel, die entgegen ihrer Federkraft in die Buchse gedrückt werden kann. Wird der Preßfinger 3 von dem Betätigungselementen freigegeben, wird der Preßfinger 3 durch die von der Feder aus der Buchse gedrückte Kugel in die Position zurückgedrückt, in der der Schwerpunkt des Preßfingers 3 wieder außerhalb des Radius R liegt.

## Patentansprüche

1. Flyerflügel für eine Vorspinnmaschine, mit einem an einem Flügelarm schwenkbar angeordneten aus Preßfingerstange und Preßfingerarm mit Preßfingerblatt bestehenden Preßfinger, dessen Schwenkachse im Zentrum der Verbindung des Preßfingers mit dem Flügelarm liegt, und um die Spulenmitte mit einem vorgegebenen Radius (R) drehbar ist, wobei die Preßfingerstange außerhalb des Radius (R) liegt, an der der Preßfingerarm mit Preßfingerblatt angeordnet ist und die Preßfingerstange von quer zur Schwenkachse auf die Preßfingerstange einwirkenden Betätigungselementen beaufschlagbar ist, und der Preßfinger in eine abgeschwenkte Lage schwenkbar ist,
**dadurch gekennzeichnet, daß**
am Flügelarm (1) wenigstens ein Federelement (12, 17) vorgesehen ist, dessen Federkraft auf den Preßfinger (3) nur in einem Schwenkbereich desselben wirkt, in dem das Preßfingerblatt (6) außerhalb des maximalen Spulenumfangs ist.

## Claims

1. Flyer wing for a roving machine, with a press finger which is arranged pivotably on a wing arm and consists of a press-finger bar and press-finger arm with a press-finger leaf and the pivot axis of which lies at the centre of the connection of the press finger to the wing arm and which is rotatable about the bobbin centre with a predetermined radius (R), the press-finger bar lying outside the radius (R) and having arranged on it the press-finger arm with a press-finger leaf, and the press-finger bar being capable of being acted upon by actuation elements acting on the press-finger bar transversely to the pivot axis, and the press finger being pivotable into a pivoted-away position, **characterized in that** the wing arm (1) has provided on it at least one spring element (12, 17), the spring force of which acts on the press finger (3) solely in a pivoting range thereof in which the press-finger leaf (6) is outside the maximum bobbin circumference.

## Revendications

1. Ailette pour une machine à broches, comprenant un doigt de pressage disposé de manière pivotante sur un bras d'ailette, constitué d'une barre de doigt de pressage et d'un bras de doigt de pressage avec une lame de doigt de pressage, dont l'axe de pivotement se situe au centre de la connexion du doigt de pressage au bras d'ailette, et peut tourner autour du centre de la bobine avec un rayon prédéfini (R), la barre de doigt de pressage se trouvant en dehors du rayon (R), le bras de doigt de pressage étant disposé avec la lame de doigt de pressage sur cette barre, et la barre de doigt de pressage pouvant être sollicitée par des éléments d'actionnement agissant transversalement à l'axe de pivotement sur la barre de doigt de pressage, et le doigt de pressage pouvant pivoter dans une position abaissée par pivotement,
**caractérisée en ce que**
l'on prévoit sur le bras d'ailette (1) au moins un élément de ressort (12, 17) dont la force de ressort agit sur le doigt de pressage (3) uniquement dans une région de pivotement de ce dernier, dans laquelle la lame de doigt de pressage (6) est en dehors de la périphérie maximale de la bobine.
